# EUROPÄISCHE PATENTSCHRIFT

(11) **EP 1 834 741 B1**
(45) Veröffentlichungstag und Bekanntmachung des Hinweises auf die Patenterteilung: **19.10.2011**
(21) Anmeldenummer: 07004495.3
(22) Anmeldetag: 06.03.2007
(51) Int. Cl.: B26B 27/00

(54) **Vorrichtung und Verfahren zum Durchtrennen des Klebewulstes einer Fahrzeugscheibe**
Device and method for separating the adhesive beaded rim of a vehicle window pane
Dispositif et procédé destinés au sectionnement du bourrelet adhésif d'une vitre de véhicule

(30) Priorität: 14.03.2006 DE 102006013417
(43) Veröffentlichungstag der Anmeldung: 19.09.2007
(73) Patentinhaber: C. & E. Fein GmbH, 73529 Schwäbisch Gmünd-Bargau (DE)
(72) Erfinder: Hess, Matthias, 70794 Filderstadt (DE)
(74) Vertreter: Gahlert, Stefan

(56) Entgegenhaltungen:
- EP-A2- 0 093 283
- WO-A-98/58779
- WO-A-2004/103748
- DE-U1- 29 711 291

## Beschreibung

Die Erfindung betrifft eine Vorrichtung und ein Verfahren zum Durchtrennen des Klebewulstes einer Fahrzeugscheibe, insbesondere einer Windschutzscheibe, mit einem Schneiddraht und einer Wickeleinrichtung zum Aufwickeln des Schneiddrahtes, und mit einer Stütze zur Abstützung der Wickeleinrichtung am Fahrzeug.

Eine derartige Vorrichtung und ein derartiges Verfahren sind aus der WO 2004/103748 A1 bekannt.

Bei der bekannten Vorrichtung ist ein in Längsrichtung verstellbarer Träger vorgesehen, an dem am einen Ende eine erste Stützrolle zur Abstützung der Vorrichtung am Karosserieflansch vorgesehen ist und am anderen Ende zwei verschwenkbar aufgenommene Rollen zur Abstützung der Vorrichtung gleichfalls am Karosserieflansch. Am Träger ist eine Wickelvorrichtung aufgenommen, um mittels eines daran aufgewickelten Schneiddrahtes den Klebewulst eines Fensters durchtrennen zu können.

Nachteilig bei dieser Vorrichtung ist, dass sie infolge des Aufbaus mit drei Stützen, die am Karosserieflansch anliegen müssen, lediglich zum Austrennen von kleinen Fensterelernenten geeignet ist.

Eine Vorrichtung ähnlicher Art, die mittels zwei Saugern an der auszutrennenden Scheibe befestigt wird, ist aus der DE 297 11 291 U1 bekannt. Der Nachteil dieser Vorrichtung besteht darin, dass diese mit zwei Saugern an der Innenseite der Fahrzeugscheibe befestigt werden muss. In manchen Fällen eignet sich die auszutrennende Scheibe aber gar nicht mehr zur Befestigung mittels Saugern.

Bei modernen Kraftfahrzeugen sind die Windschutzscheiben durch einen Klebewulst aus einem Polyurethankleber oder einem anderen geeigneten Kleber fest mit einem umlaufenden Karosserieflansch verbunden. Der Klebewulst besteht aus einem derart festen Kleber, dass in Verbindung mit der Windschutzscheibe sogar die mechanische Stabilität des Fahrzeugs erhöht wird. Es versteht sich, dass die Durchtrennung des Klebers infolge seiner hohen Festigkeit und Zähigkeit somit relativ aufwändig ist.

Da Windschutzscheiben infolge von Steinschlagschäden oder anderen Beschädigungen jedoch relativ häufig ausgetauscht werden müssen, ist es erforderlich, für jedes Fahrzeug eine geeignete Vorrichtung bzw. ein geeignetes Verfahren zum Ausglasen der Windschutzscheibe bereitzustellen.

Bislang wurde hierzu häufig ein durch einen Oszillationsantrieb angetriebenes Schneidmesser mit U-förmigem Querschnitt verwendet, mittels dessen der Klebewulst nach und nach durchtrennt wurde (vgl. US-A-4 980 976).

Obwohl eine derartige Vorrichtung und ein derartiges Verfahren bislang eine Durchtrennung des Klebewulstes bei einer Windschutzscheibe in zufriedenstellender Weise ermöglichte, werden in jüngster Zeit die Spalte zwischen der Windschutzscheibe und dem Karosserieflansch immer dünner. In vielen Fällen lassen sich somit derartige Schneidmesser, die in Verbindung mit einem Oszillationsantrieb genutzt werden, um den Klebewulst zu durchtrennen, nicht mehr einsetzen.

Daneben sind zahlreiche Verfahren und Vorrichtungen bekannt, um den Klebewulst mit Hilfe eines Schneiddrahtes zu durchtrennen.

So kann der Klebewulst beispielsweise mit Hilfe eines Schneiddrahtes, der mit zwei Handgriffen versehen ist, durchtrennt werden (vgl. US-A-4 995 153 und US 2003/021 74 71 A1).

Nachteilig bei einem derartigen Verfahren ist insbesondere, dass immer zwei Personen erforderlich sind, um den Klebewulst zu durchtrennen. Es muss nämlich eine Person innerhalb des Fahrzeugs und eine Person außerhalb des Fahrzeugs jeweils den Handgriff betätigen. Außerdem ist es offensichtlich, dass eine derartige Arbeitsweise einen hohen Zeitbedarf erfordert und infolge des notwendigen Kraftaufwandes sehr ermüdend ist.

Gemäß der US 6 591 502 B1 sind eine Vorrichtung und ein Verfahren bekannt, um den Klebewulst mit Hilfe eines Schneiddrahtes zu durchtrennen, wobei eine einzige Person ausreicht, um den Trennvorgang durchzuführen. Hierzu wird auf die Windschutzscheibe ein Saugteller aufgebracht, an dem ein Schneiddraht mit Hilfe einer Feder elastisch befestigt ist. Der Schneiddraht wird an einem Handgriff jeweils nach außen gezogen, um den Wulst nach und nach zu durchtrennen. Dabei wird nach jedem Zugvorgang nachgegeben, so dass der Schneiddraht unter Wirkung der gespannten Feder wieder zurückgezogen wird.

Dies hat den Vorteil, dass der Austrennvorgang von lediglich einer Person durchgeführt werden kann. Nach wie vor ist hierbei jedoch ein hoher Zeitbedarf und ein hoher Kraftaufwand erforderlich. In ähnlicher Weise ist das Austrennsystem zu beurteilen, das aus der US-A-5 622 093 bekannt ist. Auch hierbei wird auf die Windschutzscheibe ein Saugteller aufgesetzt, an dem ein Schneiddraht über eine Feder befestigt ist, der am äußeren Ende einen Handgriff trägt. Die Feder ist an einem Drehkopf befestigt, der sich bidirektional um 360° etwa in derselben Ebene wie die Windschutzscheibe drehen kann. Auch hierbei wird der Schneiddraht mit Hilfe des Griffes gezogen und abwechselnd unter Wirkung der Feder und des Drehkopfes zurückgezogen. Auch dieses Verfahren ist relativ zeitaufwändig und ermüdend für den Werker.

Aus der EP-A2-0093283 ist ferner ein Verfahren und eine Vorrichtung zum Austrennen von Windschutzscheiben bekannt, mit einer an der Scheibe abstützenden Aufwickelvorrichtung und einem von der Aufwickelvorrichtung aufzunehmenden Draht, der um die Scheibe geführt wird. Die Wickelvorrichtung wird mittels zweier Gummisauger an der Scheibe befestigt.

Eine derartige Vorrichtung ist zwar grundsätzlich zur Austrennung einer Windschutzscheibe geeignet, ist allerdings problematisch zu bedienen, wenn die Windschutzscheibe selbst nicht mehr ausreichend im Takt ist, um eine Befestigung der Vorrichtung mittels Gummisaugern zu erlauben.

Der Erfindung liegt somit die Aufgabe zugrunde, ein verbessertes Verfahren und eine verbesserte Vorrichtung anzugeben, womit der Klebewulst zwischen einer Fahrzeugscheibe und der Karosserie auf relativ einfache Weise möglichst kraft- und zeitsparend durchtrennt werden kann.

Diese Aufgabe wird erfindungsgemäß bei einer Vorrichtung gemäß der eingangs genannten Art dadurch gelöst, dass die Wickeleinrichtung motorisch angetrieben ist und nur eine einzige Stütze zur Abstützung der Wickeleinrichtung am Fahrzeug aufweist.

Hinsichtlich des Verfahrens wird die Aufgabe durch ein Verfahren mit den folgenden Schritten gelöst:
- Einführen eines Schneiddrahtes in einen Spalt zwischen der Scheibe und dem Karosserieflansch;
- Herumführen des Schneiddrahtes um den Klebewulst;
- Befestigen eines ersten Endes des Schneiddrahtes an der Außenseite des Fahrzeugs;
- Durchführen eines zweiten Endes des Schneiddrahtes durch den Klebewulst;
- Befestigen des zweiten Endes des Schneiddrahtes an einer motorisch angetriebenen Wickeleinrichtung an der Innenseite des Fahrzeugs zum Aufwickeln des Schneiddrahtes, die eine auswechselbar aufgenommene Stütze zur Abstützung der Wickeleinrichtung an der Karosserie aufweist;
- Abstützen der Wickeleinrichtung mit Hilfe einer einzigen Stütze an der Karosserie und
- Durchtrennen des Klebewulstes mittels des Schneiddrahtes durch Aufwickeln des Schneiddrahtes mit Hilfe der Wickeleinrichtung.

Die Aufgabe der Erfindung wird auf diese Weise vollkommen gelöst.

Erfindungsgemäß kann der Klebewulst unter Benutzung der Wickeleinrichtung nach und nach durchtrennt werden, ohne dass hierzu eine ständig hin- und hergehende Schneidbewegung notwendig ist. Vielmehr kann die Aufwickelbewegung genutzt werden, um den Klebewulst nach und nach mit Hilfe des Schneiddrahtes zu durchtrennen.

Da die Wickelvorrichtung eine auswechselbare Stütze aufweist, die an der Wickeleinrichtung aufgenommen ist, kann die Wickelvorrichtung während des Arbeitens unmittelbar am Karosserieflansch abgestützt werden, wobei auf die verschiedenen geometrischen Randbedingungen bei unterschiedlichen Fahrzeugscheiben Rücksicht genommen werden kann.

Im Sinne dieser Anmeldung ist unter "Schneiddraht" jeglicher Draht oder auch jegliche Schnur zu verstehen, die grundsätzlich zum Durchtrennen des Klebewulstes einer Windschutzscheibe geeignet ist. Dies bedeutet, dass der Schneiddraht eine ausreichende Reißfestigkeit und Biegbarkeit besitzen muss und in der Regel mit einer geeigneten Beschichtung oder geeigneten Oberflächenmerkmalen in Form von Zahnansätzen oder dergleichen versehen ist, um den Schneidvorgang zu unterstützen. Es versteht sich jedoch, dass unter der Bezeichnung "Schneiddraht" auch geeignete Schnüre aus Kunststoff oder dergleichen zu verstehen sind.

Erfindungsgemäß kann der Klebewulst mit Hilfe des Schneiddrahtes nach und nach in einfacher Weise durchtrennt werden. Die notwendige Kraft wird hierbei mit Hilfe der Wickeleinrichtung aufgebracht. Diese könnte grundsätzlich mechanisch angetrieben sein, sie weist jedoch erfindungsgemäß einen motorischen Antrieb auf. Auf diese Weise kann der Klebewulst nach und nach mit relativ geringem Kraftaufwand durchtrennt werden.

Hierzu wird das erste Ende des Schneiddrahtes vorzugsweise an der Außenseite des Fahrzeugs, beispielsweise an einer Scheibenwischerwelle, befestigt, während die Wickeleinrichtung auf der gegenüberliegenden Seite, also auf der Fahrzeuginnenseite, eingesetzt wird.

An der Fahrzeugaußenseite finden sich ausreichende Möglichkeiten, um das erste Ende des Schneiddrahtes zu befestigen, während dies in der Regel an der Innenseite des Fahrzeugs komplizierter wäre.

Insbesondere die Scheibenwischerwelle ist in der Regel zur Befestigung eines Endes des Schneiddrahtes geeignet. Das andere Ende wird durch den Klebewulst hindurchgeführt und an der Wickeleinrichtung befestigt.

Durch Betätigen der Wickeleinrichtung kann dann nach und nach ein Aufwickeln des Schneiddrahtes auf der Wickeleinrichtung erfolgen, wodurch der Schneiddraht nach und nach durch den Klebewulst hindurchgezogen wird.

Die Stütze dient auch zum Schutz von Anbauteilen, wie etwa Airbags, Armaturenbrett, Dachhimmel, Verkleidungen usw. gegen Beschädigungen.

Da die Stütze erfindungsgemäß auswechselbar an der Wickeleinrichtung befestigt ist, können verschiedene Stützen, die an das jeweilige Fahrzeuginnere angepasst sind, verwendet werden. Auf diese Weise wird eine optimale Anpassung der Wickeleinrichtung an die Fahrzeuginnenseite ermöglicht.

Der Schneiddraht wird vorzugsweise mit einer Geschwindigkeit von 1 bis 20 m/min, vorzugsweise von 3 bis 12 m/min, aufgewickelt.

Es hat sich gezeigt, dass mit einer derartigen Schneidgeschwindigkeit besonders gute Schneidergebnisse erzielbar sind, ohne dass zu hohe Kräfte auftreten.

Gemäß einer weiteren Ausgestaltung der Erfindung ist eine Steuereinrichtung zur Steuerung der Geschwindigkeit des Aufwickelns des Schneiddrahtes vorgesehen.

So kann etwa mit einer herkömmlichen stufenlosen Drehzahlsteuerung eine optimale Anpassung der Aufwickelgeschwindigkeit erreicht werden.

Die erfindungsgemäß verwendete Wickeleinrichtung weist vorzugsweise eine Rutschkupplung auf.

Dies hat den Vorteil, dass infolge einer möglicherweise auftretenden Überlastung etwa bei einem Festklemmen des Schneiddrahtes eine mögliche Verletzungsgefahr vermieden wird und dass gleichzeitig ein Reißen des Schneiddrahtes und weitere Probleme vermieden werden können.

Zur Befestigung des Schneiddrahtes an der Fahrzeugaußenseite ist in bevorzugter Weiterbildung der Erfindung ein geeignetes Befestigungsmittel vorgesehen. Dabei kann es sich beispielsweise um eine Klemme handeln, die vorzugsweise zur Klemmbefestigung an der Wischerwelle des Fahrzeugs dienen kann.

Die Wickeleinrichtung weist in bevorzugter Weiterbildung der Erfindung eine Spule zum Aufwickeln des Schneiddrahtes auf.

Die Spule ist vorzugsweise nach außen hin berührungssicher gekapselt.

Auf diese Weise wird eine Verletzungsgefahr durch den Schneiddraht vermieden.

Ferner weist die Wickeleinrichtung vorzugsweise eine Führung zur Führung des Schneiddrahtes zur Spule hin auf.

Auf diese Weise ist eine saubere Führung des Schneiddrahtes während des Wickelvorgangs und ein sauberes Aufwickeln des Schneiddrahtes während des Wickelvorgangs gewährleistet.

Gemäß einer weiteren Ausgestaltung der Erfindung kann die Stütze relativ zur Wickeleinrichtung verschwenkbar und feststellbar ausgebildet sein, beispielsweise in verschiedenen Winkelstellungen verrastbar sein.

Hierdurch ergibt sich eine noch größere Variabilität während des Austrennvorgangs.

Es versteht sich, dass die vorstehend genannten und die nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus der nachfolgenden Beschreibung eines bevorzugten Ausführungsbeispiels unter Bezugnahme auf die Zeichnung. Es zeigen:
- Fig. 1: eine Fahrzeugscheibe mit einer erfindungsgemäßen Vorrichtung im Einsatz, von außen gesehen, und
- Fig. 2: eine vergrößerte vereinfachte Schnittdarstellung durch die Fahrzeugscheibe gemäß Fig. 1 mit dem zugehörigen Karosserieflansch, wobei die erfindungsgemäße Vorrichtung in Arbeitsstellung angesetzt ist.

In Fig. 1 ist eine erfindungsgemäße Vorrichtung insgesamt mit der Ziffer 10 bezeichnet.

Eine Windschutzscheibe 12 ist auf einem Karosserieflansch 14 mittels eines Klebewulstes 34 (Fig. 2) aufgeklebt.

Um die Windschutzscheibe 12 beispielsweise nach einer Beschädigung durch Steinschlag zu wechseln, wird ein Schneiddraht 18 verwendet, der von der Fahrzeugaußenseite 36 in den Spalt 16 zwischen Fahrzeugscheibe 12 und Karosserieflansch 14 eingeführt und vollständig um den gesamten Klebewulst 34 herumgeführt wird. Ein Ende des Schneiddrahtes 16 wird an der Fahrzeugaußenseite 36 befestigt. Hierzu kann ein beliebiger Befestigungspunkt verwendet werden. Besonders geeignet ist beispielsweise eine Befestigung an der Scheibenwischerwelle 20.

Hierzu kann am Drahtende eine geeignete Befestigungseinrichtung, beispielsweise eine Klemme 22 oder Öse, vorgesehen sein, mit der das Drahtende an der Scheibenwischerwelle 20 befestigt werden kann.

Der vollständig um den Klebewulst 34 herumgeführte Schneiddraht 18 wird durch den Klebewulst 34 hindurchgestochen und zur Fahrzeuginnenseite 38 hin durchgeführt. Das Ende des Schneiddrahtes 18 wird nun an einer Wickeleinrichtung 24 befestigt, die auf der Fahrzeuginnenseite 38 angeordnet wird.

Die Wickeleinrichtung 24 weist eine nach außen hin durch ein Gehäuse abgeschlossene Spule 28 auf, der eine Führung 30 zugeordnet ist, durch die hindurch der Schneiddraht 18 korrekt in die Spule 28 geleitet wird, wenn ein Aufwickelvorgang erfolgt. Zum Antrieb der Wickeleinrichtung 24 ist ein stabförmiger Antrieb 26 mit einem geeigneten Elektromotor und gegebenenfalls einem Getriebe vorgesehen, an den die Spule 28, wie in Fig. 2 zu erkennen, seitlich angeflanscht ist.

Der Antrieb 26 weist vorzugsweise einen Elektromotor auf, der über Netzspannung oder über einen Akkumulator mit Strom versorgt wird. Grundsätzlich könnte der Antrieb jedoch auch druckluftgetrieben sein.

Vorzugsweise ist zwischen dem Antrieb 26 und der Spule 28 zum Aufwickeln eine Rutschkupplung vorgesehen, die bei Überschreiten eines vorgegebenen Drehmomentes durchrutscht, so dass die Spule 28 im Überlastfall nicht weiter aufgewickelt wird. Die Rutschkupplung ist in Fig. 2 lediglich schematisch mit der Ziffer 40 angedeutet.

Der Klebewulst 34 kann nun nach und nach durch Betätigen der Wickeleinrichtung 24 durchtrennt werden. Hierbei wird der Schneiddraht 18 durch das Aufwickeln auf der Spule 28 nach und nach durch den Klebewulst 34 hindurchgezogen und durchtrennt diesen dabei.

Damit das hierbei auftretende Reaktionsmoment nicht von Hand aufgefangen werden muss, weist die erfindungsgemäße Wickeleinrichtung 24 eine Stütze 32 zur Abstützung auf der Fahrzeuginnenseite auf. Die Stütze 32 weist eine geeignete Form und Oberflächenbeschaffenheit auf, um eine geeignete Abstützung an der Fahrzeuginnenseite zu ermöglichen. Durch die Stütze 32 wird einerseits ein kraftsparendes Arbeiten ermöglicht, und andererseits dient die Stütze 32 als Schutz vor einer Beschädigung von Anbauteilen im Fahrzeuginneren, also etwa zum Schutz von Airbags, des Armaturenbrettes, des Dachhimmels, von Verkleidungen usw. Hierzu kann die Auflagefläche der Stütze 32 in geeigneter Weise gepolstert sein, z.B. mit einer Gummierung versehen sein.

Die Schneidgeschwindigkeit beim Ausglasvorgang, die durch die Aufwickelgeschwindigkeit vorgegeben ist, liegt vorzugsweise etwa zwischen etwa 3 und 12 m/min. Hierzu kann beispielsweise der Antriebsmotor 26 mit einer elektronischen Drehzahlregelung ausgestattet sein, die über einen Taster betätigt wird, so dass die Wickelgeschwindigkeit während des Ausglasvorgangs stufenweise an das jeweilige Erfordernis angepasst werden kann.

Sollte durch irgendeinen Umstand der Schneiddraht 18 während des Ausglasvorgangs beispielsweise durch ein Festklemmen blockiert werden, so spricht die Rutschkupplung 40 an und verhindert ein weiteres Aufwickeln des Schneiddrahtes 18 auf der Spule 28 und somit eine Überlastung.

Die Stütze 32 ist vorzugsweise auswechselbar, um eine Anpassung an verschiedene Fahrzeuginnenflächen zu ermöglichen. Außerdem kann die Stütze 32 gegebenenfalls relativ zum Antriebsmotor 26 um einen gewissen Betrag verschwenkbar ausgeführt sein, wobei beispielsweise durch eine Verrastung eine Festlegung in verschiedenen Winkelpositionen möglich ist. Hierdurch wird eine weiter verbesserte Anpassung an die jeweiligen geometrischen Gegebenheiten eines Fahrzeugs ermöglicht.

## Patentansprüche

1. Vorrichtung zum Durchtrennen des Klebewulstes (34) einer Fahrzeugscheibe (12), insbesondere einer Windschutzscheibe, mit einem Schneiddraht (18) und einer Wickeleinrichtung (24) zum Aufwickeln des Schneiddrahtes (18), und mit einer Stütze (32) zur Abstützung der Wickeleinrichtung (24) am Fahrzeug, **dadurch gekennzeichnet, dass** die Wickeleinrichtung (24) motorisch angetrieben ist und nur eine einzige Stütze (32) zur Abstützung der Wickeleinrichtung (24) am Fahrzeug aufweist.

2. Vorrichtung nach Anspruch 1, **dadurch gekennzeichnet, dass** die Wickeleinrichtung (24) eine Rutschkupplung (40) aufweist.

3. Vorrichtung nach Anspruch 1 oder 2, **dadurch gekennzeichnet, dass** die Wickeleinrichtung (24) zum Aufwickeln des Schneiddrahtes (18) mit einer Geschwindigkeit von 1 bis 20 m/min, vorzugsweise von 3 bis 12 m/min ausgebildet ist.

4. Vorrichtung nach einem der vorhergehenden Ansprüche, **gekennzeichnet durch** eine Steuereinrichtung zur Steuerung der Geschwindigkeit des Aufwickelns des Schneiddrahtes.

5. Vorrichtung nach einem der vorhergehenden Ansprüche, **dadurch gekennzeichnet, dass** die Stütze (32) auswechselbar an der Wickeleinrichtung (24) befestigt ist.

6. Vorrichtung nach einem der vorhergehenden Ansprüche, **gekennzeichnet durch** ein Befestigungsmittel (22) zur Befestigung des Schneiddrahtes (18) an der Fahrzeugaußenseite (36).

7. Vorrichtung nach Anspruch 6, **dadurch gekennzeichnet, dass** das Befestigungsmittel (22) als Klemme oder Öse ausgebildet ist, die vorzugsweise zur Klemmbefestigung an der Wischerwelle (20) des Fahrzeugs ausgebildet ist.

8. Vorrichtung nach einem der vorhergehenden Ansprüche, **dadurch gekennzeichnet, dass** die Wickeleinrichtung (24) eine Spule (28) zum Aufwickeln des Schneiddrahtes (18) aufweist.

9. Vorrichtung nach Anspruch 8, **dadurch gekennzeichnet, dass** die Spule (28) nach außen berührungssicher gekapselt ist.

10. Vorrichtung nach Anspruch 8 oder 9, **dadurch gekennzeichnet, dass** die Wickeleinrichtung eine Führung zur Führung des Schneiddrahtes zur Spule aufweist.

11. Vorrichtung nach einem der vorhergehenden Ansprüche, **dadurch gekennzeichnet, dass** die Stütze (32) relativ zur Wickeleinrichtung (24) verschwenkbar und feststellbar ist.

12. Verfahren zum Durchtrennen eines Klebewulstes (34) einer Fahrzeugscheibe (12), insbesondere einer Windschutzscheibe, durch den die Fahrzeugscheibe (12) mit einem Karosserieflansch (14) verklebt ist, mit den folgenden Schritten:
- Einführen eines Schneiddrahtes (18) in einen Spalt (16) zwischen der Scheibe (12) und dem Karosserieflansch (14);
- Herumführen des Schneiddrahtes (18) um den Klebewulst (34);
- Befestigen eines ersten Endes des Schneiddrahtes (18);
- Durchführen eines zweiten Endes des Schneiddrahtes (18) durch den Klebewulst (34);
- Befestigen des zweiten Endes des Schneiddrahtes (18) an einer motorisch angetriebenen Wickeleinrichtung (24) zum Aufwickeln des Schneiddrahtes (18);
- Abstützen der Wickeleinrichtung (24) mit Hilfe einer einzigen Stütze (32) an der Karosserie und
- Durchtrennen des Klebewulstes (34) zum Aufwickeln des Schneiddrahtes (18) mit Hilfe der Wickeleinrichtung (24).

13. Verfahren nach Anspruch 12, bei dem das erste Ende des Schneiddrahtes (18) an der Außenseite (36) des Fahrzeugs, beispielsweise an einer Scheibenwischwelle (20), befestigt wird.

14. Verfahren nach Anspruch 12 oder 13, bei dem der Schneiddraht (18) mit einer Geschwindigkeit von 1 bis 20 m/min, vorzugsweise von 3 bis 12 m/min aufgewickelt wird.

## Claims

1. A device for severing the bead of adhesive (34) on a motor vehicle window pane (12), in particular of a windshield, comprising a cutting wire (18) and a winding device (24) for reeling in the cutting wire (18), and comprising a support (32) for supporting the winding device (24) on the vehicle, **characterized in that** the winding device (24) is motor-driven and comprises only one support (32) for supporting the winding device (24) on the vehicle.

2. The device of any of the preceding claims, **characterized in that** the winding device (24) comprises a slip clutch (40).

3. The device of claim 1 or 2, **characterized in that** the winding device (24) for reeling in the cutting wire (18) is configured for a speed of 1 to 20 m/min, preferably of 3 to 12 m/min.

4. The device of any of the preceding claims, comprising a control unit for controlling the speed at which the cutting wire is wound up.

5. The device of any of the preceding claims, **characterized in that** the support (32) is replaceably fixed to the winding device (24).

6. The device of any of the preceding claims, comprising a fixing means (22) for fixing the cutting wire (18) to the outside of the vehicle (36).

7. The device of claim 6, **characterized in that** the fixing means (22) is embodied as a clamp or eyelet that is preferably configured for clamping to the wiper driveshaft (20) of the vehicle.

8. The device of any of the preceding claims, **characterized in that** the winding device (24) comprises a reel (28) for reeling in the cutting wire (18).

9. The device of claim 8, **characterized in that** the reel (28) is externally encapsulated so as to be safe to touch.

10. The device of claim 8 or 9, **characterized in that** the winding device comprises a guide for guiding the cutting wire to the reel.

11. The device of any of the preceding claims, **characterized in that** the support (32) can be pivoted relative to the winding device (24) and locked in place.

12. A method for severing a bead of adhesive (34) of a motor vehicle window pane (12), in particular of a windshield, by means of which bead of adhesive the motor vehicle window pane (12) is bonded to a body flange (14), said method comprising the following steps:
- introducing a cutting wire (18) into a gap (16) between the window pane (12) and the body flange (14);
- guiding the cutting wire (18) around the bead of adhesive (34);
- fixing a first end of the cutting wire (18);
- inserting a second end of the cutting wire (18) through the bead of adhesive (34);
- fixing the second end of the cutting wire (18) to a motor-driven winding device (24) for winding the cutting wire (18);
- supporting the winding device (24) by means of a single support (32) on the car body; and
- severing the bead of adhesive (34) with the cutting wire (18) by reeling in the cutting wire (18) with the aid of the winding device (24).

13. The method of claim 12, **characterized in that** the first end of the cutting wire (18) is fixed to the outside (36) of the vehicle, for example to a windshield wiper shaft (20).

14. The method according to claim 12 to 13, **characterized in that** the cutting wire (18) is wound at a speed of 1 to 20 m/min, preferably of 3 to 12 m/min.

## Revendications

1. Dispositif pour séparer le bourrelet adhésif (34) d'une vitre de véhicule (12), en particulier d'un pare-brise, comprenant un fil de coupe (18) et un dispositif d'enroulement (24) pour enrouler le fil de coupe (18), et un support (32) pour supporter le dispositif d'enroulement (24) sur le véhicule, **caractérisé en ce que** le dispositif d'enroulement (24) est entraîné par un moteur et ne présente qu'un seul support (32) pour supporter le dispositif d'enroulement (24) sur le véhicule.

2. Dispositif selon la revendication 1, **caractérisé en ce que** le dispositif d'enroulement (24) présente un embrayage à glissement (40).

3. Dispositif selon la revendication 1 ou 2, **caractérisé en ce que** le dispositif d'enroulement (24) est réalisé pour enrouler le fil de coupe (18) à une vitesse de 1 à 20 m/min, de préférence de 3 à 12 m/min.

4. Dispositif selon l'une quelconque des revendications précédentes, **caractérisé en ce que** par un dispositif de commande pour commander la vitesse de l'enroulement du fil de coupe.

5. Dispositif selon l'une quelconque des revendications précédentes, **caractérisé en ce que** le support (32) est fixé de manière remplaçable sur le dispositif d'enroulement (24).

6. Dispositif selon l'une quelconque des revendications précédentes, **caractérisé par** un moyen de fixation (22) pour la fixation du fil de coupe (18) sur le côté extérieur du véhicule (36).

7. Dispositif selon la revendication 6, **caractérisé en ce que** le moyen de fixation (22) est réalisé sous forme de pince ou d'oeillet, qui est réalisé de préférence pour la fixation par serrage sur l'arbre d'essuie-glace (20) du véhicule.

8. Dispositif selon l'une quelconque des revendications précédentes, **caractérisé en ce que** le dispositif d'enroulement (24) présente une bobine (28) pour enrouler le fil de coupe (18).

9. Dispositif selon la revendication 8, **caractérisé en ce que** la bobine (28) est encapsulée vers l'extérieur de manière protégée contre le contact.

10. Dispositif selon la revendication 8 ou 9, **caractérisé en ce que** le dispositif d'enroulement présente un guide pour guider le fil de coupe vers la bobine.

11. Dispositif selon l'une quelconque des revendications précédentes, **caractérisé en ce que** le support (32) peut être pivoté et fixé par rapport au dispositif d'enroulement (24).

12. Procédé pour séparer un bourrelet adhésif (34) d'une vitre de véhicule (12), en particulier d'un pare-brise, avec lequel la vitre du véhicule (12) est collée au flasque de carrosserie (14), comprenant les étapes suivantes :
- introduction d'un fil de coupe (18) dans un interstice (16) entre la vitre (12) et le flasque de carrosserie (14) ;
- guider le fil de coupe (18) tout autour du bourrelet adhésif (34) ;
- fixer une première extrémité du fil de coupe (18) ;
- faire passer une deuxième extrémité du fil de coupe (18) à travers le bourrelet adhésif (34) ;
- fixer la deuxième extrémité du fil de coupe (18) sur un dispositif d'enroulement (24) entraîné par un moteur, pour enrouler le fil de coupe (18) ;
- supporter le dispositif d'enroulement (24) à l'aide d'un support unique (32) sur la carrosserie et
- séparer le bourrelet adhésif (34) pour enrouler le fil de coupe (18) à l'aide du dispositif d'enroulement (24).

13. Procédé selon la revendication 12, dans lequel la première extrémité du fil de coupe (18) est fixée sur le côté extérieur (36) du véhicule, par exemple sur un arbre d'essuie-glace (20).

14. Procédé selon la revendication 12 ou 13, dans lequel le fil de coupe (18) est enroulé à une vitesse de 1 à 20 m/min, de préférence de 3 à 12 m/min.
